# EUROPÄISCHE PATENTSCHRIFT

(11) **EP 3 228 226 B1**
(45) Veröffentlichungstag und Bekanntmachung des Hinweises auf die Patenterteilung: **12.08.2020**
(21) Anmeldenummer: 16167187.0
(22) Anmeldetag: 27.04.2016
(51) Int. Cl.: A47B 77/00, A47F 5/08, F21W 131/301, F21V 33/00

(54) **LICHTELEMENT EINES MÖBELSYSTEMS**
LIGHT ELEMENT OF FURNITURE SYSTEM
ÉLEMENT D'ECLAIRAGE D'UN SYSTEME DE MEUBLE

(30) Priorität: 08.04.2016 DE 102016004268
(43) Veröffentlichungstag der Anmeldung: 11.10.2017
(73) Patentinhaber: Bulthaup GmbH & Co. KG, 84155 Bodenkirchen (DE)
(72) Erfinder: ECKERT, Marc Oliver, 84155 Bodenkirchen (DE); SPOHDE, Ulrich, 84155 Bodenkirchen (DE)
(74) Vertreter: Herrmann, Uwe

(56) Entgegenhaltungen:
- WO-A1-2012/056029
- DE-A1- 4 436 133
- DE-A1- 10 324 375
- DE-U1-202010 003 283
- US-A1- 2001 029 707

## Beschreibung

Die vorliegende Erfindung betrifft ein Möbelsystem, insbesondere eines Möbelsystems für eine Küche, mit einem Lichtelement.

Die Beleuchtung eines Möbelsystems oder eines Möbels bzw. des Anstrahlen von Teilen eines Möbelsystems findet immer weiter Verbreitung. Dadurch wird es dem Gestalter eines Möbelsystems oder eines Möbels ermöglicht, einzelne Aspekte des Möbels hervorzuheben und insgesamt ein besseres Raumklima durch das angestrahlte Möbel zu erzeugen.

Die DE 20 2010 003283 U1 zeigt dabei ein Lichtelement eines Möbelsystems. Ein anderes Möbelsystem ist aus DE 103 24 375 A1 bekannt, wobei hinter vertikal übereinander angeordneten Wandpaneelen eine Beleuchtung in einer Schiene aufgehängt werden kann. Die US 2001/029707 A1 offenbart auch vertikal übereinander angeordnete Wandpaneele mit einem Zwischenraum, durch den sich ein Befestigungselement von der einen flächigen Seite zu der anderen flächigen Seite der Wandpaneele erstreckt.

Obwohl die Verbreitung von LED-Lichtleisten dazu geführt hat, Möbel mit platzsparenden Elementen anzuleuchten, behindern diese Lichtelemente oftmals den optischen Eindruck des Möbels. Auch sorgt die Anbindung des Lichtelementes an einen elektrischen Stromkreis oftmals für eine wenig anregende Betrachtung.

Es ist das Ziel der vorliegenden Erfindung ein Lichtelement für ein Möbelsystem vorzusehen, dass ein flächiges Element des Möbelsystems ohne die vorstehend aufgeführten Beeinträchtigungen anstrahlt.

Dies gelingt mit einem Möbelsystem, das die Merkmale des Anspruch 1 besitzt. Demnach umfasst das Lichtelement unter anderem eine Lichterzeugungseinheit zum Abgeben von Licht und eine Lichtumlenkvorrichtung, die von der Lichterzeugungseinheit abgegebenes Licht umlenkt, wobei das Möbelsystem ein flächiges Wandpaneel und ein Befestigungselement für das Wandpaneel umfasst. Dabei ist die Lichterzeugungseinheit auf der einen Seite des Wandpaneels und die Lichtumlenkvorrichtung auf der anderen Seite des Wandpaneels angeordnet. Somit trennt das Wandpaneel einen Bereich, indem das Licht umgelenkt wird und einen Bereich indem das Licht durch die Lichterzeugungseinheit erzeugt wird.

Dadurch ist es möglich, dass die von einem Betrachter wahrgenommene Seite eines Wandpaneels nicht mit den bisherigen Einschränkungen einer LED-Lichtleiste zu kämpfen hat.

Vorzugsweise ist die Lichtumlenkvorrichtung ein flächiges Element, das in seinem zur Längsrichtung quer verlaufenden Querschnitt einen gebogenen Abschnitt aufweist, vorzugsweise einen kreiselementförmigen Abschnitt aufweist. Durch Anstrahlen dieses flächigen Elementes mit dem gebogenen Abschnitt wird das Licht auf eine für das menschliche Auge besonders angenehme Weise umgelenkt. Von Vorteil ist, wenn der gebogene Abschnitt in seinem Querschnitt in etwa einem Winkelbereich von 70 bis 100 Grad, vorzugsweise 75 bis 95 Grad und bevorzugter Weise ca. 90 Grad aufweist.

Gemäß der Erfindung erfolgt eine Lichtabgabe der Lichterzeugungseinheit in einem Zwischenraum von übereinander angeordneten Wandpaneelen. Das Möbelsystem umfasst demnach eine Vielzahl von vertikal übereinander angeordneten Wandpaneelen, wobei in dem Randbereich zu einem benachbarten Wandpaneel ein Zwischenraum vorgesehen ist, durch den sich ein Befestigungselement von der einen flächigen Seite zu der anderen flächigen Seite der Wandpaneele erstreckt. Dieser Zwischenraum wird auch genutzt, um das eine flächige Seite des Wandpaneels zu bestrahlende Licht abzugeben.

Gemäß einer optionalen Modifikation der Erfindung erfolgt die Lichtabgabe der Lichterzeugungseinheit in einem Bereich, der in etwa der Mitte der Dicke eines Wandpaneels entspricht.

Gemäß einer bevorzugten Ausführung der Erfindung ist die Lichtumlenkvorrichtung eine Folie, die an eine Längskante mit einem Anschlagabschnitt eines aus der Ebene des Wandpaneels hervortretenden Befestigungsmittels zusammenwirkt. Dabei wirkt die Folie mit einem Abschnitt des Befestigungselementes zusammen, der zu der Seite des Wandpaneels hervortritt, welcher mit Licht bestrahlt werden soll.

Gemäß einer weiteren Fortbildung der Erfindung ist die Lichtumlenkvorrichtung eine Folie, die an einer ihrer Längskanten in eine Nut oder eine Abkantung des aus der Ebene des Wandpaneels hervortretenden Befestigungsmittels eingefügt ist.

Vorzugsweise weist die Nut oder die Abkantung, in die die Lichtumlenkvorrichtung mit einer ihrer Längskanten aufgenommen ist, einen zur Ebene des Wandpaneels senkrechten Abschnitt auf.

Vorzugsweise erstreckt sich das Befestigungselement mit seinem aus der Ebene des Wandpaneels hervortretendem Abschnitt über einen Teil oder die gesamte Länge des Wandpaneels.

Gemäß einer Fortbildung der Erfindung weist das Befestigungselement in Querschnitt einen T-förmigen oder einen Γ-förmigen Abschnitt auf, der sich aus der Ebene des Wandpaneels zu der von der Lichterzeugungseinheit abgewandten Seite erstreckt. Dabei umfasst das Befestigungselement vorzugsweise nur Abschnitte, die entweder senkrecht oder parallel zu der durch das Wandpaneel gebildeten Ebene sind.

Weiter vorzugsweise weist der zur Ebene des Wandpaneels parallele Abschnitt des Befestigungselementes an seinem distalen Ende eine zum Wandpaneel hingewandte, senkrecht zum Wandpaneel verlaufende Erhebung auf, vorzugsweise eine nasenförmige Ausbuchtung, mit der die Umlenkvorrichtung in Kontakt steht.

Dabei kann vorgesehen sein, dass die Lichtumlenkvorrichtung eine Folie ist, die sowohl mit der senkrecht zum Wandpaneel verlaufenden Erhebung an den distalen Ende des parallelen Abschnitts des Befestigungselementes als auch mit einem senkrecht zum Wandpaneel verlaufenden Abschnitt des Befestigungselementes in Kontakt ist, der nicht aus der Ebene des Wandpaneels hervorsteht.

Gemäß einer optionalen Modifikation der Erfindung umfasst das Lichtelement einen Lichtleiter, der im Lichtpfad zwischen Lichterzeugungseinheit und Lichtumlenkvorrichtung einfügt, wobei sich der Lichtleiter vorzugsweise direkt an die Lichterzeugungseinheit anschließt.

Dabei kann vorgesehen sein, dass der Lichtleiter das Licht um ca. 90 Grad umlenkt, um eine Lichtauslassrichtung der Lichterzeugungseinheit in einer Ebene des Wandpaneels zu ermöglichen.

Ferner kann vorgesehen sein, dass der Lichtleiter das Licht für ein Wandpaneel im Mittenbereich der Dicke des Wandpaneels abstrahlt.

Gemäß einer weiteren bevorzugten Ausführungsform strahlt der Lichtleiter das Licht in einem Bereich ab, in dem eine Folie der Lichtumlenkvorrichtung bereits angeordnet ist.

Weitere Einzelheiten, Merkmale und Vorteile der Erfindung werden anhand der nachfolgenden Diskussion der Figuren deutlich. Es zeigen:
- Fig. 1:: eine Prinzipdarstellung des Lichtelementes;
- Fig. 2:: eine Detailumsetzung des Lichtelementes, und
- Fig. 3:: eine Draufsicht auf ein mit dem Lichtelement versehenen Möbelsystem.

Fig. 1 zeigt eine vertikale Wand 6, an der ein Befestigungselement 5 zum Befestigen eines Wandpaneels 4 angeordnet ist. Ferner erkennt man ein Lichtelement 1 zum Bestrahlen einer flächigen Seite des Wandpaneels 4. Diese Seite ist typischerweise die von der Wand 6 abgewandte Seite des Wandpaneels 4. Zudem erkennt man, dass oberhalb einer Längskante des Wandpaneels 4 das Lichtelement 1 angeordnet ist und sich zu beiden Seiten des Wandpaneels 4 erstreckt. Die Lichterzeugungseinheit 2 gibt Licht ab, und eine Lichtumlenkvorrichtung 3 lenkt dieses Licht um. Die Umlenkung des Lichts passiert dabei auch auf einer Seite des Wandpaneels 4, die zu der Seite der Anordnungsposition der Lichterzeugungseinheit 2 abgewandt ist. Dadurch ist es möglich, eine relativ einfache und kompakte Lichterzeugungseinheit zu verwenden, ohne auf den optischen Gesamteindruck, der von der bestrahlten Seite des Wandpaneels 4 dominiert wird, zu achten. Dies verbilligt die Erzeugung und die Herstellung der Lichterzeugungseinheit wodurch auch auf robuste und solche Bauteile zurückgegriffen werden kann, die bereits ihre jahrelange Zuverlässigkeit unter Beweis gestellt haben.

Fig. 2 zeigt eine Detailansicht einer Umsetzung der vorliegenden Erfindung. An der Wand 6, die sich vertikal zu einer Bodenebene erstreckt, ist ein Befestigungselement 5 angeordnet. Dieses ist typischerweise mit der Wand 6 durch eine Schraube oder ein Klebstoff verbunden. Man erkennt, dass sich das Befestigungselement 5 durch einen Zwischenraum von zwei vertikal übereinander angeordneten Wandpaneelen 4 hindurch erstreckt und einen Abschnitt 51 aufweist, der aus der durch das Wandpaneel 4 gebildeten Ebene hervortritt. Darüber hinaus umfasst das Befestigungselement einen zu der Ebene des Wandpaneels 4 parallelen Abschnitt 52, der an dem Abschnitt 51 angeordnet ist. Der Abschnitt 52 liegt also in einer Ebene, die parallel zu der durch das Wandpaneel erzeugten Ebene ist, wobei die Ebenen jedoch einen Abstand zueinander aufweisen. Zudem ist der Abschnitt 52 auf der Seite des Wandpaneels 4 angeordnet, die mit einem Licht bestrahlt werden soll. Die Lichterzeugungseinheit 2 befindet sich an der Seite des Wandpaneels 4, bei der keine Bestrahlung mit Licht erfolgt.

Uber einen Lichtleiter 8 wird das von der Lichterzeugungseinheit ausgegebene Licht in einen Zwischenraum der übereinander angeordneten Wandpaneele 4 geleitet. Etwa auf Höhe der Mitte in Dickenrichtung des Wandpaneels 4 wird das Licht von dem Lichtleiter 8 abgegeben. Im weiteren Strahlengang des Lichts trifft dieses dann auf den gekrümmten Bereich der Lichtumlenkvorrichtung 3, welcher das Licht auf die zu beleuchtende flächige Seite des Wandpaneels 4 richtet.

Das Befestigungsmittel erstreckt sich über einen Teil oder die gesamte Länge einer Längskante eines Wandpaneels 4, sodass auch die Lichtumlenkvorrichtung 3 eine Folie oder ein folienartiges Element darstellen kann, dass über eine gewisse Längsausdehnung verfügt.

Darüber hinaus erkennt man an den beiden distalen Enden des Abschnitts 52 einen Widerhakenabschnitt bzw. eine nasenförmige Ausbuchtung, die sich im Wesentlichen senkrecht zu der durch das Wandpaneel 4 gebildeten Ebene erstreckt. Eine durch den Widerhakenabschnitt bzw. die nasenförmige Ausbuchtung geschaffene Anschlagfläche wird zum Kontaktieren einer Längskante der Folie der Lichtumlenkvorrichtung 3 verwendet. Durch geschicktes Positionieren der anderen Längskante an dem Befestigungselement 5, vorzugsweise an einem Bereich, der nicht zu der zu beleuchtenden Seite des Wandpaneels 4 heraustritt, wird eine besonders kompakte und einfach zu realisierende Lichtumlenkvorrichtung geschaffen. Ferner erzielt diese Lichtumlenkvorrichtung auch hervorragende optische Beleuchtungsergebnisse des Wandpaneels 4.

Falls es erforderlich ist, in dem Raum zwischen Wandpaneel 4 und Wand 6 eine platzsparende Anordnung der Lichterzeugungseinheit 2 vorzusehen, kann der Lichtleiter 8 dazu ausgelegt sein, das Licht in einem Winkel von ca. 90 Grad umzulenken. Die Abstrahlung des Lichts auf die durch eine Folie realisierte Lichtumlenkvorrichtung 3 erfolgt dabei dennoch erst im Zwischenraum der übereinander angeordneten Wandpaneele 4, vorzugsweise in einem Bereich, der mittig in der Dicke der Wandpaneele 4 angeordnet ist.

Fig. 3 zeigt eine schematische Draufsicht auf ein mit dem Lichtelement versehenes Möbelsystem. Man erkennt die übereinander angeordneten Wandpaneele 4 und die dazwischen angeordneten Befestigungselemente 5. Die Lampensymbole symbolisieren dabei das Vorhandensein des erfindungsgemäßen Lichtelementes, das die flächige Seite des Wandpaneels 4 mit Licht bestrahlt. Im Hintergrund ist die Wand 6 zu erkennen, an der das Befestigungselement 5 angeordnet ist.

Das erfindungsgemäße Lichtelement ermöglicht demnach eine vorteilhafte Umsetzung, die einfach in ihrem Aufbau ist und für sehr gute Ergebnisse bei der Beleuchtung eines flächigen Elementes sorgt.

## Patentansprüche

1. Möbelsystem, insbesondere Möbelsystem für eine Küche, mit einem Lichtelement (1), wobei das Lichtelement (1)
eine Lichterzeugungseinheit (2), und
eine Lichtumlenkvorrichtung (3), die von der Lichterzeugungseinheit (2) abgegebenes Licht umlenkt, umfasst wobei
das Möbelsystem mindestens zwei vertikal übereinander angeordnete flächige Wandpaneele (4) umfasst, wobei in dem Randbereich zu einem benachbarten Wandpaneel (4) ein Zwischenraum vorgesehen ist, durch den sich ein Befestigungselement (5) von der einen flächigen Seite zu der anderen flächigen Seite der Wandpaneele (4) erstreckt, und wobei
die Lichterzeugungseinheit (2) auf der einen Seite der Wandpaneele (4) angeordnet ist und die Lichtumlenkvorrichtung (3) auf der anderen Seite der Wandpaneele (4) angeordnet ist,
**dadurch gekennzeichnet, dass**
eine Lichtabgabe der Lichterzeugungseinheit (2) in dem Zwischenraum erfolgt.

2. Möbelsystem nach Anspruch 1, wobei die Lichtumlenkvorrichtung (3) ein flächiges Element ist, das in seinem Querschnitt einen gebogenen Abschnitt aufweist, vorzugsweise einen kreissegmentförmigen Abschnitt aufweist.

3. Möbelsystem nach einem der vorhergehenden Ansprüche, wobei eine Lichtabgabe der Lichterzeugungseinheit (2) in einem Bereich erfolgt, der in etwa der Mitte der Dicke der Wandpaneele (4) entspricht.

4. Möbelsystem nach einem der vorhergehenden Ansprüche, wobei die Lichtumlenkvorrichtung (3) eine Folie ist, die an einer Längskante mit einem Anschlagabschnitt des aus der Ebene des Wandpaneels (4) hervortretenden Befestigungselements (5) zusammenwirkt.

5. Möbelsystem nach einem der vorhergehenden Ansprüche, wobei die Lichtumlenkvorrichtung (3) eine Folie ist, die an einer ihrer Längskanten mit einer Nut oder einer Abkantung des aus der Ebene des Wandpaneels (4) hervortretenden Befestigungselements (5) zusammenwirkt.

6. Möbelsystem nach Anspruch 5, wobei die Nut oder die Abkantung, in die die Lichtumlenkvorrichtung (3) mit einer ihrer Längskanten aufgenommen ist, einen zur Ebene des Wandpaneels (4) senkrechten Abschnitt aufweist.

7. Möbelsystem nach einem der vorhergehenden Ansprüche, wobei sich das Befestigungselement (5) mit seinem aus der Ebene des Wandpaneels (4) hervortretenden Abschnitt über einen Teil oder die geamte Länge eines Wandpaneels (4) erstreckt.

8. Möbelsystem nach einem der vorhergehenden Ansprüche, wobei das Befestigungselement (5) im Querschnitt einen T-förmigen oder Γ-förmigen Abschnitt aufweist, der sich aus der Ebene der Wandpaneele (4) zu der von der Lichterzeugungseinheit (2) abgewandten Seite erstreckt.

9. Möbelsystem nach Anspruch 8, wobei der zur Ebene eines Wandpaneels (4) parallele Abschnitt des Befestigungselements (5) an seinem distalen Ende eine zum Wandpaneel (4) hingewandte, senkrecht zum Wandpaneel (4) verlaufende Erhebung, vorzugsweise eine nasenförmige Ausbuchtung, aufweist, mit der die Lichtumlenkvorrichtung (3) in Kontakt steht.

10. Möbelsystem nach Anspruch 9, wobei die Lichtumlenkvorrichtung (3) eine Folie ist, die sowohl mit der senkrecht zum Wandpaneel (4) verlaufenden Erhebung an dem distalen Ende des parallelen Abschnitts des Befestigungselements (5) als auch mit einem senkrecht zum Wandpaneel (4) verlaufenden Abschnitt des Befestigungselements (5) in Kontakt ist, der nicht aus der Ebene des Wandpaneels (4) hervorsteht.

11. Möbelsystem nach einem der vorhergehenden Ansprüche, ferner umfassend einen Lichtleiter (8), der im Lichtpfad zwischen Lichterzeugungseinheit (2) und Lichtumlenkvorrichtung (3) eingefügt ist, vorzugsweise sich direkt an die Lichterzeugungseinheit (2) anschliesst.

12. Möbelsystem nach Anspruch 11, wobei der Lichtleiter (8) das Licht um ca. 90° umlenkt.

13. Möbelsystem nach einem der Ansprüche 11 oder 12, wobei der Lichtleiter (8) das Licht für ein Wandpaneel (4) im Mittenbereich der Dicke des Wandpaneels (4) abstrahlt.

14. Möbelsystem nach einem der Ansprüche 11 bis 13, wobei der Lichtleiter (8) das Licht in einem Bereich abstrahlt, in dem eine Folie der Lichtumlenkvorrichtung (3) bereits angeordnet ist.

## Claims

1. Furniture system, in particular a furniture system for a kitchen, with a light element (1), wherein the light element (1) comprises
a light generating unit (2), and
a light deflection device (3), which deflects light emitted by the light generating unit (2), wherein
the furniture system comprises at least two flat wall panels (4) arranged vertically above one another, wherein provided in the edge region to an adjacent wall panel (4) is an intermediate space, through which an attachment element (5) extends from one flat side to the other flat side of the wall panels (4), and wherein
the light generating unit (2) is arranged on one side of the wall panels (4) and the light deflection device (3) is arranged on the other side of the wall panels (4),
**characterised in that**
a light emission of the light generating unit (2) takes place in the intermediate space.

2. Furniture system according to claim 1, wherein the light deflection device (3) is a two-dimensional element, which has a curved section in its cross section, preferably a section in the shape of a segment of a circle.

3. Furniture system according to one of the preceding claims, wherein a light emission of the light generating unit (2) takes place in a region that corresponds roughly to the centre of the thickness of the wall panels (4).

4. Furniture system according to one of the preceding claims, wherein the light deflection device (3) is a foil, which interacts on a longitudinal edge with a stop section of the attachment element (5) protruding from the plane of the wall panel (4).

5. Furniture system according to one of the preceding claims, wherein the light deflection device (3) is a foil, which interacts on one of its longitudinal edges with a groove or a folded edge of the attachment element (5) protruding from the plane of the wall panel (4).

6. Furniture system according to claim 5, wherein the groove or the folded edge in which the light deflection device (3) is received with one of its longitudinal edges has a section perpendicular to the plane of the wall panel (4).

7. Furniture system according to one of the preceding claims, wherein the attachment element (5) extends with its section protruding from the plane of the wall panel (4) over a portion or the entire length of a wall panel (4).

8. Furniture system according to one of the preceding claims, wherein the attachment element (5) has a T-shaped or Γ-shaped section in cross section that extends from the plane of the wall panels (4) to the side facing away from the light generating unit (2).

9. Furniture system according to claim 8, wherein the section of the attachment element (5) parallel to the plane of a wall panel (4) has at its distal end an elevation facing the wall panel (4) and running perpendicular to the wall panel (4), preferably a nose-like projection, with which the light deflection device (3) is in contact.

10. Furniture system according to claim 9, wherein the light deflection device (3) is a foil, which is in contact both with the elevation running perpendicular to the wall panel (4) at the distal end of the parallel section of the attachment element (5) and with a section of the attachment element (5) running perpendicular to the wall panel (4) that does not protrude from the plane of the wall panel (4).

11. Furniture system according to one of the preceding claims, further comprising a light conductor (8), which is inserted into the light path between the light generating unit (2) and light deflection device (3), and is preferably directly connected to the light generating unit (2).

12. Furniture system according to claim 11, wherein the light conductor (8) deflects the light by approx. 90°.

13. Furniture system according to one of claims 11 or 12, wherein the light conductor (8) radiates the light for a wall panel (4) in the central region of the thickness of the wall panel (4).

14. Furniture system according to one of claims 11 to 13, wherein the light conductor (8) radiates the light in a region in which a foil of the light deflection device (3) is already arranged.

## Revendications

1. Système de meuble, en particulier système de meuble pour une cuisine, avec un élément d'éclairage (1), dans lequel l'élément d'éclairage (1) comprend
une unité de production de lumière (2) et
un dispositif de déflexion de la lumière (3), qui dévie de la lumière émise par l'unité de production de lumière (2), dans lequel
le système de meuble comprend au moins deux panneaux formant paroi (4) plats disposés verticalement l'un au-dessus de l'autre, dans lequel est prévu dans la zone de bord, par rapport à un panneau formant paroi (4) adjacent, un espace intermédiaire, à travers lequel s'étend un élément de fixation (5) depuis un côté plat jusqu'à l'autre côté plat des panneaux formant paroi (4), et dans lequel
l'unité de production de lumière (2) est disposée sur un côté des panneaux formant paroi (4) et le dispositif de déflexion de lumière (3) est disposé sur l'autre côté des panneaux formant paroi (4),
**caractérisé en ce que**
une émission de lumière de l'unité de production de lumière (2) a lieu dans l'espace intermédiaire.

2. Système de meuble selon la revendication 1, dans lequel le dispositif de déflexion de lumière (3) est un élément plat, qui présente dans sa section transversale une section cintrée, de préférence présente une section en forme de segment circulaire.

3. Système de meuble selon l'une quelconque des revendications précédentes, dans lequel une émission de lumière de l'unité de production de lumière (2) a lieu dans une zone, qui correspond à peu près au milieu de l'épaisseur des panneaux formant paroi (4).

4. Système de meuble selon l'une quelconque des revendications précédentes, dans lequel le dispositif de déflexion de lumière (3) est un film, qui coopère au niveau d'une arête longitudinale avec une section de butée de l'élément de fixation (5) ressortant du plan du panneau formant paroi (4).

5. Système de meuble selon l'une quelconque des revendications précédentes, dans lequel le dispositif de déflexion de lumière (3) est un film, qui coopère au niveau d'une de ses arêtes longitudinales avec une rainure ou un chanfrein de l'élément de fixation (5) ressortant du plan du panneau formant paroi (4).

6. Système de meuble selon la revendication 5, dans lequel la rainure ou le chanfrein, dans laquelle/lequel le dispositif de déflexion de lumière (3) est logé par une de ses arêtes longitudinales, présente une section perpendiculaire par rapport au plan du panneau formant paroi (4).

7. Système de meuble selon l'une quelconque des revendications précédentes, dans lequel l'élément de fixation (5) s'étend par une section ressortant du plan du panneau formant paroi (4) au-delà d'une partie ou de la totalité de la longueur d'un panneau formant paroi (4).

8. Système de meuble selon l'une quelconque des revendications précédentes, dans lequel l'élément de fixation (5) présente dans la section transversale une forme en T ou une forme en Γ, qui s'étend depuis le plan des panneaux formant paroi (4) en direction du côté opposé à l'unité de déflexion de lumière (2).

9. Système de meuble selon la revendication 8, dans lequel la section, parallèle par rapport au plan d'un panneau formant paroi (4), de l'élément de fixation (5) présente au niveau de son extrémité distale, une partie surélevée tournée vers le panneau formant paroi (4), s'étendant de manière perpendiculaire par rapport au panneau formant paroi (4), de préférence un bombement convexe en forme d'ergot, avec lequel le dispositif de déflexion de la lumière (3) est en contact.

10. Système de meuble selon la revendication 9, dans lequel le dispositif de déflexion de la lumière (3) est un film, qui est en contact à la fois avec la partie surélevée s'étendant de manière perpendiculaire par rapport au panneau formant paroi (4) au niveau de l'extrémité distale de la section parallèle de l'élément de fixation (5) et avec une section, s'étendant de manière perpendiculaire par rapport au panneau formant paroi (4), de l'élément de fixation (5), qui ne ressort pas du plan du panneau formant paroi (4).

11. Système de meuble selon l'une quelconque des revendications précédentes, comprenant en outre un guide de lumière (8), qui est inséré sur un chemin de lumière entre l'unité de production de lumière (2) et le dispositif de déflexion de lumière (3), de préférence se raccorde directement à l'unité de production de lumière (2).

12. Système de meuble selon la revendication 11, dans lequel le guide de lumière (8) dévie la lumière d'environ 90°.

13. Système de meuble selon l'une quelconque des revendications 11 ou 12, dans lequel le guide de lumière (8) rayonne la lumière pour un panneau formant paroi (4) dans la zone centrale de l'épaisseur du panneau formant paroi (4).

14. Système de meuble selon l'une quelconque des revendications 11 à 13, dans lequel le guide de lumière (8) rayonne la lumière dans une zone, dans laquelle un film du dispositif de déflexion de lumière (3) est déjà disposé.
